# EUROPÄISCHE PATENTSCHRIFT

(11) **EP 0 711 386 B1**
(45) Veröffentlichungstag und Bekanntmachung des Hinweises auf die Patenterteilung: **25.03.1998**
(21) Anmeldenummer: 94917665.5
(22) Anmeldetag: 26.05.1994
(51) Int. Cl.: F04C 29/02, F04C 29/00

(54) **ÖLGEDICHTETE VAKUUMPUMPE**
OIL-SEALED VACUUM PUMP
POMPE A VIDE ETANCHE A L'HUILE

(30) Priorität: 28.07.1993 DE 4325285
(43) Veröffentlichungstag der Anmeldung: 15.05.1996
(73) Patentinhaber: LEYBOLD AKTIENGESELLSCHAFT, 50968 Köln (DE)
(72) Erfinder: ABELEN, Thomas, D-51143 Köln (DE); ARNDT, Lutz, D-53884 Troisdorf (DE); MÜLLER, Peter, D-51107 Köln (DE)
(74) Vertreter: Leineweber, Jürgen, Dipl.-Phys.
(86) Internationale Anmeldenummer: EP9401680
(87) Internationale Veröffentlichungsnummer: WO9504222

(56) Entgegenhaltungen:
- DE-A- 2 354 039
- DE-A- 2 401 171
- DE-A- 3 805 346
- US-A- 3 289 601
- US-A- 4 973 232
- PATENT ABSTRACTS OF JAPAN vol. 17, no. 584 (M-1501) 25. Oktober 1993 & JP,A,05 172 073 (TOSHIBA CORP.) 9. Juli 1993
- PATENT ABSTRACTS OF JAPAN vol. 15, no. 257 (M-1130) 28. Juni 1991 & JP,A,03 085 387 (MITSUBISHI ELECTRIC) 10. April 1991

## Beschreibung

Die Erfindung bezieht sich auf eine ölgedichtete Vakuumpumpe mit einem Schöpfraum, mit einem darin drehbar angeordneten Rotor, mit einem den Schöpfraum antriebsseitig begrenzenden Lagerstück und mit einem Durchtritt im Lagerstück, in welchem sich ein Kupplungsstück zur formschlüssigen Verbindung des Rotors mit der Welle eines Antriebsmotors sowie ein Dichtring zur Abdichtung des Kupplungsstückes gegenüber dem Durchtritt in der Endscheibe befinden, wobei das Kupplungsstück Träger eines Rotors für eine Ölpumpe ist, dessen Schöpfraum in der Endscheibe ausgebildet ist.

Eine Vakuumpumpe dieser Art ist aus der DE-A-24 01 171 bekannt. Das bei dieser vorbekannten Pumpe eingesetzte Kupplungsstück ist topfförmig ausgebildet. Die Welle des Antriebsmotors greift in den Innenraum des Kupplungsstückes hinein und steht mit diesem über radiale Nocken in formschlüssiger Verbindung. Diese Lösung setzen eine Fertigung des Kupplungsstückes mit sehr kleinen Toleranzen sowie eine präzise zentrische Montage der Antriebswelle bzw. des Antriebsmotors voraus, damit die Dichtwirkung und die Lebensdauer der auf dem Kupplungsstück laufenden Wellendichtringe durch eine nicht zentrische Rotation des Kupplungsstückes vermieden wird.

Der vorliegenden Erfindung liegt die Aufgabe zugrunde, eine ölgedichtete Vakuumpumpe der eingangs erwähnten Art zu schaffen, deren Kupplungsbauteil ohne Beeinträchtigung der Dichtheit in der Endscheibe einfacher zu fertigen und zu montieren ist. Außerdem soll die Pumpe mit einer kostengünstig zu fertigenden Ölpumpe ausgerüstet werden.

Durch die kennzeichnenden Merkmale der Patentansprüche wird diese Aufgabe gelöst. Kupplungsstücke mit stirnseitig angeordneten formschlüssigen Verbindungen zwischen Rotor und Antriebswelle sind zwar einzeln bekannt (siehe DE-A-38 05 346 und US-A-32 89 601); die Kombination eines solchen Kupplungsstückes mit einer Ölpumpe ist jedoch für den Fachmann nicht auf der Hand liegend.

Das erfindungsgemäß gestaltete Kupplungsstück hat neben den vorbekannten Funktionen (Kupplung, Lauffläche für einen Wellendichtring) zusätzlich noch die Funktion, Träger und Antrieb eines Rotors für eine Ölpumpe zu sein. Die insgesamt zu fertigende Anzahl der Einzelteile wird dadurch reduziert. Außerdem ist das Kupplungsstück selbst einfacher zu fertigen, da es eine zentrische Sackbohrung nicht mehr benötigt. Der exakte zentrische Lauf des Kupplungsstückes ist durch die jeweils stirnseitig angeordneten formschlüssigen Verbindungen zum Rotor bzw. zur Welle des Antriebsmotors kaum mehr beeinträchtigt.

Weitere Vorteile und Einzelheiten der Erfindung sollen anhand der Figuren 1 bis 5 erläutert werden. Es zeigen
- Figur 1 einen Längsschnitt durch ein Ausführungsbeispiel für eine Drehschiebervakuumpumpe nach der Erfindung,
- Figur 2 einen Rotor nach der Erfindung,
- Figur 3 eine Stirnseite des Rotors mit Vorsprüngen,
- Figur 4 eine Ölpumpe, bei der der Rotor Bestandteil des Kupplungsstückes ist und
- Figur 5 eine Ölpumpe mit einem Rotor, der mit dem Kupplungsstück formschlüssig in Verbindung steht.

Die dargestellte Pumpe 1 umfaßt im wesentlichen die Baugruppen Gehäuse 2, Rotor 3 und Antriebsmotor 4.

Das Gehäuse 2 hat im wesentlichen die Form eines Topfes mit einer äußeren Wandung 5, mit dem Deckel 6, mit einem Innenteil 7 mit den Schöpfräumen 8,9 sowie der Lagerbohrung 11, mit der Endscheibe 12 und dem Lagerstück 13, welche die Schöpfräume 8, 9 stirnseitig abschließen. Die Achse der Lagerbohrung 11 ist mit 14 bezeichnet. Exzentrisch dazu liegen die Achsen 15 und 16 der Schöpfräume 8, 9. Zwischen äußerer Wandung 5 und Innenteil 7 befindet sich der Ölraum 17, der während des Betriebs der Pumpe teilweise mit Öl gefüllt ist. Zur Kontrolle des Ölstandes sind im Deckel 6 zwei Ölaugen 18, 19 (maximaler, minimaler Ölstand) vorgesehen. Öleinfüll- und Ölablaßstutzen sind nicht dargestellt.

Innerhalb des Innenteils 7 befindet sich der Rotor 3, der in den Figuren 2 und 3 nochmals dargestellt ist. Er ist einteilig ausgebildet und weist zwei stirnseitig angeordnete Ankerabschnitte 21, 22 und einen zwischen den Ankerabschnitten 21, 22 befindlichen Lagerabschnitt 23 auf. Lagerabschnitt 23 und die Ankerabschnitte 21, 22 haben einen identischen Durchmesser. Die Ankerabschnitte 21, 22 sind mit Schlitzen 25, 26 für Schieber 27, 28 ausgerüstet. Diese sind jeweils von der zugehörigen Stirnseite des Rotors her eingefräst, so daß in einfacher Weise exakte Schlitzabmessungen erreicht werden können. Der Lagerabschnitt 23 liegt zwischen den Ankerabschnitten 21, 22. Lagerabschnitt 23 und Lagerbohrung 11 bilden die einzige Lagerung des Rotors. Diese Lagerung muß eine ausreichende axiale Länge haben, damit ein Taumeln des Rotors vermieden wird. Die Länge der Lagerung ist zweckmäßig so zu wählen, daß bei maximal möglicher Schrägstellung des Rotors 3 aufgrund des Lagerspiels in der Lagerbohrung 11 der Rotor 3 immer noch schwimmt, d.h., daß er nicht gleichzeitig an seinen beiden Stirnseiten anläuft.

Der Ankerabschnitt 22 und der zugehörige Schöpfraum 9 sind länger ausgebildet als der Ankerabschnitt 21 mit dem Schöpfraum 8. Ankerabschnitt 22 und Schöpfraum 9 bilden die Hochvakuumstufe. Während des Betriebs steht der Einlaß der Hochvakuumstufe 9, 22 mit dem Ansaugstutzen 30 in Verbindung. Der Auslaß der Hochvakuumstufe 9, 22 und der Einlaß der Vorvakuumstufe 8, 21 stehen über die Gehäusebohrung 31 mit ihrer Achse 32 in Verbindung, die sich parallel zu den Achsen 15, 16 der Schöpfräume 8,9 erstreckt. Der Auslaß der Vorvakuumstufe 8, 21 mündet in den ölraum 17, der den Ölsumpf 20 umfaßt. Dort beruhigen sich die ölhaltigen Gase und verlassen die Pumpe 1 durch den Auslaßstutzen 33. Aus Gründen der Übersichtlichkeit sind die Einlaß- und Auslaß-öffnungen der beiden Pumpenstufen in Fig. 1 nicht dargestellt. Das Gehäuse 2 der Pumpe ist zweckmässig ebenfalls aus möglichst wenig Teilen aufgebaut. Zumindest die die beiden Schöpfräume 8, 9 und den ölraum 17 umfassenden Wandungsabschnitte 5, 7 sollten einstückig ausgebildet sein.

Koaxial mit der Achse 14 der Lagerbohrung 11 ist das Lagerstück 13 mit einer Bohrung 35 für einen Rotorantrieb ausgerüstet. Dieses kann unmittelbar die Welle 36 des Antriebsmotors 4 sein. Bei dem in Figur 1 dargestellten Ausführungsbeispiel ist zwischen der freien Stirnseite der Antriebswelle 4 und dem Rotor 3 ein Kupplungsstück 37 vorgesehen. Die Kupplung des Rotors 3 m it dem Kupplungsstück 37 sowie des Kupplungsstückes 37 mit der Antriebswelle 36 erfolgt formschlüssig über Vorsprünge und korrespondierende Aussparungen. Beim dargestellten Ausführungsbeispiel ist der Rotor 3 auf seiner dem Kupplungsstück 37 zugewandten Stirnseite mit einer länglichen Aussparung 38 ausgerüstet, die sich senkrecht zum Schieberschlitz 26 erstreckt (siehe auch Fig. 2). Mit einem länglichen Vorsprung 39 greift das Kupplungsstück 37 in die Aussparung 38 ein. Der Vorsprung 39 des Kupplungsstückes 37 ist seinerseits mit der Aussparung 41 ausgerüstet, welche den Schieber 28 umgreift. Eine entsprechende Verbindung besteht zwischen der Antriebswelle 36 mit ihrer länglichen Aussparung 42 und dem Kupplungsstück 37 mit dem korrespondierenden Vorsprung 43.

Die Aussparungen 38, 42 und die Vorsprünge 39, 43 können auch vertauscht sein. Figur 3 zeigt eine weitere Lösung, bei der die antriebsseitige Stirnseite des Rotors 3 mit einem im Durchmesser reduzierten Ansatz 44 ausgerüstet ist. Dadurch entsteht neben dem vom Schieber eingenommenen Raum ein Schlitz, in den ein länglicher Vorsprung am Kupplungsstück 37 oder an der Welle 36 eingreifen kann.

Bei vielen, insbesondere größeren zweistufigen Vakuumpumpen soll die Hochvakuumstufe 9, 22 ein größeres Saugvermögen als die Vorvakuumstufe haben. Um dieses bei identischem Durchmesser der Ankerabschnitte erreichen zu können, ist muß die axiale Länge der Hochvakuumstufe größer als die Länge der Vorvakuumstufe sein, z.B. mindestens doppelt so groß. Durch die antriebsseitige Anordnung der Hochvakuumstufe ergibt sich der Vorteil, daß nur die kurze Vorvakuumstufe fliegend gelagert ist, während sind die relativ lange Hochvakuumstufe im Kupplungsstück 37 bzw. - wenn dieses nicht vorhanden ist - in der Welle 36 abstützt.

Die Pumpe nach Figur 1 ist schließlich noch mit einer Ölpumpe ausgerüstet. Diese besteht aus dem in das Lagerstück 13 von der Motorseite her eingelassenen Schöpfraum 45 mit dem darin rotierenden Exzenter 46. Dem Exzenter liegt ein Sperrschieber 47 an, der unter dem Druck der Spiralfeder 48 steht.

Über eine Bohrung 51 steht der Einlaß der Ölpumpe 45, 46 mit dem Ölsumpf 20 in Verbindung. Alle Stellen der Pumpe 1, die Öl benötigen, stehen mit dem Auslaß der ölpumpe 45, 46 in Verbindung. Als Beispiel ist eine Bohrung 51' dargestellt, die über eine Querbohrung 51" in den Lagerabschnitt 11 im Innenteil 7 der Pumpe 1 mündet und die dort befindliche Lagerung mit Schmieröl versorgt.

Beim Ausführungsbeispiel nach Figur 1 ist der Exzenter 46 der Ölpumpe Bestandteil des Kupplungsstückes 37. Er ist entweder fest oder formschlüssig - axial verschieblich auf dem Vorsprung 42 angeordnet - mit dem Kupplungsstück 37 verbunden. Insgesamt bildet die beschriebene Lösung die Möglichkeit auf eine separate pumpenseitige Lagerung der Motorwelle 36 zu verzichten. Das Lagerstück 13 und - falls vorhanden - das Kupplungsstück 37 können diese Funktion übernehmen. Darüberhinaus besteht die Möglichkeit, im Bereich der dargestellten Stirnseite der Welle 36 Lageranstellkräfte für das im Bereich der nicht dargestellten Stirnseite der Welle 36 vorhandene Lager zu erzeugen. Dazu ist die dargestellte Stirnseite mit einer zentralen Sackbohrung 49 versehen, in der sich die Druckfeder 50 befindet. Die Druckfeder 50 stützt sich auf dem Vorsprung 43 des Kupplungsstückes 37 sowie in der Sackbohrung 49 ab und erzeugt einander entgegengerichtete Kräfte auf die Welle 37 (Anstellkräfte für das nicht dargestellte Lager der Welle 36) und das Kupplungsstück 37. Insbesondere bei axial verschieblichem Exzenter 46 wirken sich diese Kräfte auch auf den Rotor 3 aus, dessen vorvakuumseitige Stirnseite damit gegen die Endscheibe 12 gedrückt wird. Diese Kraft reduziert den aufgrund des Spiels vorhandenen Spalt zwischen Rotorstirnseite und Endscheibe 12, so daß eine maßgebliche Verbesserung des Kompressionsvermögens und damit ein besserer Enddruck erzielt werden können. Dieser Vorteil der Dichtheit im Bereich der Vorvakuumstufe ergibt sich unabhängig von den vorhandenen Toleranzen und kann deshalb ohne besondere Erhöhung des Fertigungsaufwandes erzielt werden.

Das Kupplungsstück 37 bildet außerdem noch die Lauffläche für einen Dichtring 55, der sich in einer ringförmigen Aussparung 56 im Lagerstück 13 befindet, und zwar auf der dem Schöpfraum 9 zugewandten Seite des Lagerstücks 13. Ist der Rotor 3 unmittelbar mit der Antriebswelle 36 gekoppelt dann kann das Lagerstück 13 mit einer weiteren - motorseitigen - Aussparung für einen Dichtring ausgerüstet sein. Schließlich hat das Lagerstück 13 noch die Funktion, die Pumpe 1 über den am Lagerstück 13 angeschraubten Fuß 57 abzustützen.

Beim dargestellten Ausführungsbeispiel mit der ölpumpe 45, 46 ist das Lagerstück 13 auf seiner dem Motor 4 zugewandten Seite mit einer kreisförmigen Aussparung 58 ausgerüstet, in der sich eine Scheibe 59 befindet. Diese wird vom Gehäuse 61 des Antriebsmotors 4 in ihrer Position gehalten. Sie ist mit einer zentralen Bohrung 62 ausgerüstet, die von der Welle des Antriebsmotors 4 durchsetzt ist. Die Welle 36 bildet die Lauffläche für einen zweiten Wellendichtring 63, der sich in einer motorseitigen Aussparung 64 der Scheibe 59 befindet. Außerdem hat die Scheibe 59 die Aufgabe, den Schöpfraum 45 der ölpumpe 45, 46 zu begrenzen. Schließlich kann die Scheibe 59 - allein oder zusammen mit dem Lagerstück 13 - ebenfalls die einzige pumpenseitige Lagerung der Motorwelle 36 bilden.

Figur 4 zeigt einen Schnitt durch die Endscheibe 13 in Höhe der ölpumpe 45, 46. Der exzentrisch zur Achse des Kupplungsstückes 37 angeordnete Rotor 46 rotiert im Schöpfraum 45. Der Rotor 46 und das Kupplungsstück 37 sind einstückig ausgebildet. Der dem Rotor 46 anliegende Sperrschieber 47 definiert einen Ansaugraum, der mit der Bohrung 51 in Verbindung steht. Die Leitung 51' bildet den Auslaß der ölpumpe.

Figur 5 zeigt drei verschiedene Ansichten eines Kupplungsstückes 37, bei dem der Rotor 46 ein separates Bauteil ist. Es ist formschlüssig mit dem Kupplungsstück 37 verbunden, indem es mit einem länglichen, dem Vorsprung 43 angepaßten Durchtritt 65 ausgerüstet ist. Der Vorsprung 43 ist um die axiale Ausdehung des Rotors 46 länger ausgebildet und bildet den Mitnehmer für den Rotor. Dadurch läßt sich die Toleranzkette unterbrechen, d.h., sich auf den Lauf des Rotors 46 auswirkende Toleranzen können besser ausgeglichen werden. Außerdem behindert der Exzenter 46 nicht die Auswirkung der Kraft der Feder 50 (Figur 1) auf den Rotor 3 und damit die gewünschte Reduzierung des Spaltes zwischen Endscheibe 12 und Rotor 3.

Der Rotor 46 nach Figur 5 unterscheidet sich vom Rotor 46 nach Figur 4 noch dadurch, daß er oval (Polygon mit zwei Ecken) ist. Pro Umdrehung der Welle 36 hat eine ölpumpe mit einem derartigen Rotor zwei Pumpphasen. Auch polygone Profile mit drei und mehr Ecken können eingesetzt werden.

Die dargestellten Ausführungsbeispiele bestehen aus einem Minimum an Einzelteilen. Dieses wird dadurch erreicht, daß einige Bauteile mehrere Funktionen haben. Die erfindungsgemäße Pumpe wird dadurch einfacher herstellbar und somit kostengünstiger.

## Patentansprüche

1. Ölgedichtete Vakuumpumpe (1) mit einem Schöpfraum (8, 9), mit einem darin drehbar angeordneten Rotor (3), mit einem den Schöpfraum antriebsseitig begrenzenden Lagerstück (13) und mit einem Durchtritt (35) im Lagerstück (13), in welchem sich ein Kupplungsstück (37) zur formschlüssigen Verbindung des Rotors (3) mit der Welle (36) eines Antriebsmotors (4) sowie ein Dichtring (55) zur Abdichtung des Kupplungsstückes gegenüber dem Durchtritt (35) im Lagerstück (13) befinden, wobei das Kupplungsstück (37) Träger eines Rotors (46) für eine Ölpumpe (45, 46) ist, dessen Schöpfraum (45) in der Endscheibe (13) ausgebildet ist, dadurch gekennzeichnet, daß der Herstellung formschlüssiger Verbindungen zwischen Rotor (3) und Kupplungsstück (37) bzw. Kupplungsstück (37) und Welle (36) dienende Verbindungen jeweils stirnseitig angeordnet sind.

2. Pumpe nach Anspruch 1, dadurch gekennzeichnet, daß das Kupplungsstück (37) und der Rotor (46) der Ölpumpe (45, 46) einstückig ausgebildet sind.

3. Pumpe nach Anspruch 1, dadurch gekennzeichnet, daß das Kupplungsstück (37) und der Rotor (46) der Ölpumpe (45, 46) separate Bauteile sind, die während des Betriebs formschlüssig miteinander gekoppelt sind.

4. Pumpe nach Anspruch 3, dadurch gekennzeichnet, daß eine formschlüssige Verbindung des Kupplungsstückes (37) mit dem Rotor (3) oder der Welle (36) gleichzeitig die formschlüssige Verbindung zwischen Kupplungsstück (37) und Rotor (46) bildet.

5. Pumpe nach Anspruch 4, dadurch gekennzeichnet, daß die Ölpumpe (45, 46) antriebsseitig angeordnet ist, daß das Kupplungsstück (37) mit einem Vorsprung (43) ausgerüstet ist und daß der Vorsprung (43) formschlüssig sowohl mit dem Rotor (46) der Ölpumpe (45, 46) als auch mit der Welle (36) des Antriebsmotors (4) in Verbindung steht.

6. Pumpe nach einem der vorhergehenden Ansprüche, dadurch gekennzeichnet, daß die Stirnseite des Rotors (3) mit einer Aussparung (38) für den Eingriff eines Vorsprungs (39) des Kupplungsstückes (37) ausgerüstet ist.

7. Pumpe nach Anspruch 6, dadurch gekennzeichnet, daß die Aussparung (38) länglich ausgebildet ist, sich etwa senkrecht zum Schieberschlitz (26) im Rotor (3) erstreckt und diesen kreuzt und daß der bezüglich seiner Größe mit der Aussparung (38) korrespondierende Antriebsnocken (39) des Kupplungsstückes (37) eine den Schieber (28) umgreifende Aussparung (41) aufweist.

8. Pumpe nach einem der Ansprüche 1 bis 5, dadurch gekennzeichnet, daß die Stirnseite des Rotors (3) mit Vorsprüngen (44) für die Herstellung einer formschlüssigen Verbindung mit dem Kupplungsstück (37) aufweist.

9. Pumpe nach einem der vorhergehenden Ansprüche, dadurch gekennzeichnet, daß der Einlaß (51) der Ölpumpe (45, 46) über einen Kanal (51) mit dem Ölsumpf (20) der Pumpe in Verbindung steht.

10. Pumpe nach einem der vorhergehenden Ansprüche, dadurch gekennzeichnet, daß antriebsseitig eine den Schöpfraum (45) der Ölpumpe (45, 46) begrenzende Scheibe (59) vorgesehen ist, deren Durchtritt (62) für die Welle (36) mit einer Aussparung (64) für einen zweiten Wellendichtring (63) ausgerüstet ist.

11. Pumpe nach Anspruch 10, dadurch gekennzeichnet, daß die Endscheibe (13) mit einer Aussparung (58) für die Endscheibe (59) ausgerüstet ist und daß die Scheibe (59) vom Gehäuse (61) des Antriebsmotors (4) in ihrer Betriebsposition gehalten wird.

12. Pumpe nach einem der Ansprüche 1 bis 11, dadurch gekennzeichnet, daß zwischen Rotor (3) und Welle (36) eine Feder (50) angeordnet ist, die axial gerichtete Kräfte auf den Rotor (3) und die Welle (36) ausübt.

13. Pumpe nach Anspruch 12, dadurch gekennzeichnet, daß sich die Feder (50) zwischen Kupplungsstück (3) und Welle (36) befindet.

14. Pumpe nach Anspruch 5 und Anspruch 13, dadurch gekennzeichnet, daß sich die Feder (50) auf dem Vorsprung (43) des Kupplungsstückes (37) und in einer stirnseitigen Sackbohrung (49) in der Welle (36) abstützt.

## Claims

1. Oil-sealed vacuum pump (1) having a pump chamber (8, 9) with a rotor (3) mounted rotatably therein, with a bearing member (13) adjoining the pump chamber on the drive side and with a passage (35) in the bearing member (13) in which a coupling member (37) for the positively locking connection of the rotor (3) with the shaft (36) of a drive motor (4) and a sealing ring (55) for sealing the coupling member relative to the passage (45) in the bearing member (13) are located, wherein the coupling member (37) is the support of a rotor (46) for an oil pump (45, 46), whose pump chamber (45) is formed in the end disk (13), characterised in that connections for the production of positively locking connections between the rotor (3) and the coupling member (37) or coupling member (37) and the shaft (36) are formed on respective end faces.

2. Pump according to claim 1, characterised in that the coupling member (37) and the rotor (46) of the oil pump (45, 46) are formed in one piece.

3. Pump according to claim 1, characterised in that the coupling member (37) and the rotor (46) of the oil pump (45, 46) are separate components which are coupled together with positive locking during operation.

4. Pump according to claim 3, characterised in that a positively locking connection of the coupling member (37) with the rotor (3) or with the shaft (36) simultaneously forms the positively locking connection between the coupling member (37) and the rotor (46).

5. Pump according to claim 4, characterised in that the oil pump (45, 46) is disposed on the drive side, in that the coupling member (37) is equipped with a projection (43), and in that the projection (43) is engaged with positive locking both with the rotor (46) of the oil pump (45, 46) and with the shaft (36) of the drive motor (4).

6. Pump according to one of the preceding claims, characterised in that the end face of the rotor (3) is equipped with a recess (38) for the engagement of a projection (39) of the coupling member (37).

7. Pump according to claim 6, characterised in that the recess (38) is elongate, extends approximately vertically to the slide slot (26) in the rotor (3) and crosses the rotor, and in that the drive cam (39) of the coupling member (37), whose size matches that of the recess (38), has a recess (41) enclosing the slide (28).

8. Pump according to claims 1 to 5, characterised in that the end face of the rotor (3) has projections (44) for producing a positively locking connection with the coupling member (37).

9. Pump according to one of the preceding claims, characterised in that the inlet (51) of the oil pump (45, 46) communicates via a channel (51) with the oil sump (20) of the pump.

10. Pump according to one of the preceding claims, characterised in that on the drive side a disc (59) defining the pump chamber (45) of the oil pump (45, 46) is provided, its passage (62) for the shaft (36) being equipped with a recess (64) for a second shaft sealing ring (63).

11. Pump according to claim 10, characterised in that the end disc (13) is equipped with a recess (58) for the end disc (59) and in that the disc (59) is held in its operating position by the housing (61) of the drive motor (4).

12. Pump according to one of claims 1 to 11, characterised in that between the rotor (3) and the shaft (36) a spring (50) is disposed, which exerts axially oriented forces on the rotor (3) and the shaft (36).

13. Pump according to claim 12, characterised in that the spring (50) is located between the coupling member (3) and the shaft (36).

14. Pump according to claim 5 and claim 13, characterised in that the spring (50) bears on the projection (43) of the coupling member (37) and in an end-face blind bore (49) in the shaft (36).

## Revendications

1. Pompe à vide à joint à huile (1) comprenant une chambre d'aspiration (8, 9), un rotor (3) qui y est monté rotatif, un élément de palier (13) qui limite la chambre d'aspiration sur le côté d'entraînement et un passage traversant (35) ménagé dans le palier (13) et dans lequel se trouvent une pièce d'accouplement (37) servant à relier le rotor (3) par une liaison par sûreté de forme à l'arbre (36) d'un moteur d'entraînement (4), ainsi qu'une bague d'étanchéité (55) servant à établir un joint étanche entre la pièce d'accouplement et le passage traversant (35) de l'élément de palier (13), la pièce d'accouplement (37) étant le support d'un rotor (46) d'une pompe à huile (45, 46) dont la chambre d'aspiration (45) est formée dans le flasque d'extrémité (13), caractérisée en ce que des liaisons servant à l'établissement de liaisons par sûreté de forme entre le rotor (3) et la pièce d'accouplement (37) ainsi qu'entre la pièce d'accouplement (37) et l'arbre (36) respectivement sont agencées en position frontale.

2. Pompe selon la revendication 1, caractérisée en ce que la pièce d'accouplement (37) et le rotor (46) de la pompe à huile (45, 46) sont construits en une seule pièce.

3. Pompe selon la revendication 1, caractérisée en ce que la pièce d'accouplement (37) et le rotor (46) de la pompe à huile (45, 46) sont des éléments séparés qui sont accouplés l'un à l'autre par une liaison par sûreté de forme pendant le fonctionnement.

4. Pompe selon la revendication 3, caractérisée en ce qu'une liaison par sûreté de forme reliant la pièce d'accouplement (37) au rotor (3) ou à l'arbre (36) forme en même temps la liaison par sûreté de forme entre la pièce d'accouplement (37) et le rotor (46).

5. Pompe selon la revendication 4, caractérisée en ce que la pompe à huile (45, 46) est agencée côté entraînement, que la pièce d'accouplement (37) soit équipée d'une protubérance (43) et que la protubérance (43) est en liaison par sûreté de forme aussi bien avec le rotor (46) de la pompe à huile (45, 46) qu'avec l'arbre (36) du moteur d'entraînement (4).

6. Pompe selon une des revendications précédentes, caractérisée en ce que la face frontale du rotor (3) est munie d'un évidement (38) pour l'engagement d'une protubérance (39) de la pièce d'accouplement (37).

7. Pompe selon la revendication 6, caractérisée en ce que l'évidement (38) est de forme allongée, s'étend à peu près perpendiculairement à la fente de palette (26) ménagée dans le rotor (3) et croise cette fente et en ce que la saillie d'entraînement (39) de la pièce d'accouplement (37) qui correspond à l'évidement (38) sous l'aspect de sa dimension présente un évidement (41) qui entoure la palette (28).

8. Pompe selon une des revendications 1 à 5, caractérisée en ce que la face frontale du rotor (3) présente des protubérances (44) pour l'établissement d'une liaison par sûreté de forme avec la pièce d'accouplement (37).

9. Pompe selon une des revendications précédentes, caractérisée en ce que l'admission (51) de la pompe à huile (45, 46) est en communication avec le carter d'huile (20) de la pompe par un canal (51).

10. Pompe selon une des revendications précédentes, caractérisée en ce que, sur le côté entraînement, est prévu un flasque (59) qui limite la chambre d'aspiration (45) de la pompe à huile (45, 46) et dont le passage traversant (62) prévu pour l'arbre (36) est muni d'un évidement (64) pour recevoir une deuxième bague d'étanchéité d'arbre (63).

11. Pompe selon la revendication 10, caractérisée en ce que le flasque d'extrémité (13) est muni d'un évidement (58) pour recevoir le flasque d'extrémité (59) et en ce que le flasque (59) est retenu dans sa position de travail par le carter (61) du moteur d'entraînement (4).

12. Pompe selon une des revendications 1 à 11, caractérisée en ce qu'entre le rotor (3) et l'arbre (36) est disposé un ressort (50) qui exerce des forces orientées axialement sur le rotor (3) et sur l'arbre (36).

13. Pompe selon la revendication 12, caractérisée en ce que le ressort (50) se trouve entre la pièce d'accouplement (3) et l'arbre (36).

14. Pompe selon la revendication 5 et la revendication 13, caractérisée en ce que le ressort (50) prend appui sur la protubérance (43) de la pièce d'accouplement (37) et dans un perçage borgne frontal (49) ménagé dans l'arbre (36).
